# FASCICULE DE BREVET EUROPEEN

(11) **EP 0 310 007 B1**
(45) Date de publication et mention de la délivrance du brevet: **19.11.1992**
(21) Numéro de dépôt: 88115947.9
(22) Date de dépôt: 28.09.1988
(51) Int. Cl.: G04B 19/06, G04B 19/28

(54) **Cadran pour appareil et montre**
Instrumenten- und Uhrenzifferblatt
Dial for an instrument and a watch

(30) Priorité: 01.10.1987 CH 3812/87
(43) Date de publication de la demande: 05.04.1989
(73) Titulaire: Erard, Raoul-Henri, CH-2300 La Chaux-de-Fonds (CH)
(72) Inventeur: Erard, Raoul-Henri, CH-2300 La Chaux-de-Fonds (CH)
(74) Mandataire: Micheli & Cie

(56) Documents cités:
- CH-A- 1 956
- CH-A- 88 000
- CH-A- 1 152 567
- CH-B- 339 887
- DE-A- 2 015 446
- FR-A- 2 112 012

## Description

On connaît différents appareils de mesure analogique comprenant au moins une aiguille se déplaçant en regard d'un cadran et d'une lunette tournante.

On connaît des documents CH-486 728; CH-339 887 et FR-2 112 012 des montres comportant plusieurs lunettes concentriques rotatives l'une par rapport aux autres. Ces lunettes ne s'interpénètrent pas et ne permettent donc pas de définir des secteurs d'amplitude angulaire et de position angulaire variables à volonté.

Le document CH-880 00 décrit une montre dont l'affichage comporte plusieurs disques rotatifs superposés, certains étant ajourés pour laisser apparaître les indications portées par les disques soujacents.

Un tel affichage ne permet pas non plus de définir des secteurs d'amplitude angulaire et de position angulaire variables.

Le document DE-2015446 décrit un instrument pour l'affichage d'angles comportant des disques fendus s'interpénétrant et permettant par la modification de leur position rotative, l'indication d'une valeur angulaire. Cet instrument n'est pas intégré à une montre et l'indication angulaire ne peut donc pas être mise en rapport avec le temps. Enfin des moyens permettant de modifier la position angulaire des disques sont complexes.

Le brevet suisse CH 585 424, concernant plus particulièrement une montre, décrit un appareil permettant de programmer à volonté une suite d'événements fonction du temps; toutefois, la modification des programmes nécessite une manipulation relativement compliquée, ce qui rend impossible certaines corrections ou applications particulières en cours de programme. En effet, les couronnes imbriquées les unes dans les autres formant cet affichage ne peuvent pas être actionnées individuellement.

Dans le but d'obvier à ces inconvénients, l'objet de l'invention est un appareil de mesure analogique comprenant au moins une aiguille se déplaçant en regard d'un cadran constitué au moins partiellement par au moins deux couronnes distinctes, concentriques à l'aiguillage et fendues radialement, l'une passant à travers la fente de l'autre de telle sorte qu'elle lui soit partiellement superposée et détermine deux secteurs de couronnes constituant des zones distinctes particulières du cadran, caractérisé par le fait que chaque couronne comprend un bras radial solidaire d'une couronne de commande concentrique déterminant sa position angulaire, l'une des couronnes de commande au moins pouvant être actionnée par un organe d'un correcteur manuel pour modifier sa position angulaire.

Lesapplications les plus importantes touchent, d'une part, les appareils à lunette tournante ou fixe permettant de repèrer un certain nombre de paramètre et d'autre part, certains appareils pour lesquels l'aspect esthétique et la possibilité de varier cet aspect sont essentiels.
Les fig. 1, 2, 3 et 4 représentent respectivement des vues en coupe, en perspective et en plan d'une première forme d'exécution constituée par une montre
Les fig. 5 et 6 représentent de la même façon une deuxième forme d'exécution dérivée de la première.
Les fig. 7 et 8 représentent en coupe et en plan une troisième forme d'exécution.

Il est fait réserve quant à la possibilité d'utiliser certains caractères de la description, isolément ou en combinaison, afin d'élaborer toute nouvelle revendication susceptible de renforcer la protection.

Sur la fig. 1, on remarque sous la glace de la boîte 1, l'aiguillage 3.1 se déplaçant au dessus du cadran 3.2 et en regard d'une lunette tournante intérieure dont la face visible est constituée par des zones particulières déterminées par les trois secteurs 2.1, 2.2 et 2.3 de couleurs différentes comprenant chacun un repère d'identification particulier 2.12 ainsi qu'une graduation 2.11. Chaque secteur est solidaire d'une couronne de commande susceptible dêtre entrainée par la couronne de manipulation du correcteur manuel 4.1 alors que la couronne de manipulation du dispositif de sélection 5.1 permet de sélectionner à tout instant quel secteur doit être maintenu immobile dans la position qu'il occupe. Le dispositif de sélection permet uncertain nombre de combinaisons allant du déplacement simultané, à la même vitesse,de tous les secteurs ce qui permet de modifier leur disposition par rapport au cadran central sans modifier la valeur angulaire de chacun d'eux, jusqu'à l'immobilisation totale de tous les secteurs, ce qui constitue une sécurité en cas de manipulation accidentelle de la couronne de manipulation du correcteur manuel.

Sur la fig. 2, on remarque la couronne 2.1. dont la face 2.1 de secteur est colorée et dont l'extrémité libre déterminée par la fentre radiale comprend le repère d'identification particulier 2.12 ainsi qu'une languette de retenue 2.16, faisant saillie perpendiculairement, alors que l'autre extrémité est rendue solidaire, par un bras radial 2.13 proche de la fente, d'une couronne de commande 2.14, concentrique, comprenant une denture 2.15, le tout venu d'une seule pièce et pouvant être de très faible épaisseur ( de l'ordre de 0.05 mm ) ce qui permet une déformation élastique de la couronne, en forme hélicoidale afin de permettre le passage dans la fente des autre couronnes complémentaire de façon à constituer les différents secteurs désirés.

Sur la fig. 3, on remarque les trois couronnes 2.1 , 2.2. et 2.3 superposées ( imbriquées hélicoidalement ) solidaires des couronnes de commande respectives 2.11, 2.21 et 2.31 ajustées par le sommet de leur denture dans un logement cylindrique de la carrure situé sous la glace 1.1 et maintenues intérieurement par un réhaut 1.3 entourant l'aiguillage 3.1 et la cadran 3.2 supporté par le mouvement 3.La couronne de manipulation 4.1 est solidaire de l'arbre de correcteur 4 dont l'extrémité supérieure comprend un carré autour duquel sont ajustés, alternativement, les pignons de correcteur 4.3 à trou cylindrique, séparés et entrainés par friction par les rondelles de correcteur 4,21, 4,22 et 4,23 à trou carré, sous l'action élastique de la rondelle-ressort 4.5, les dites rondelles de correcteur dépassant le diamètre totale des pignons afin d'enserrer chaque denture respectives des couronnes de commande de telle sorte qu'elles restent toujours en prise malgré la faible épaisseur de ceux-ci. Le fond de la boîte 1.2 est fixé contre la base de la carrure et comprend le palier inférieur de l'arbre de correcteur et est façonné de telle sorte qu'il constitue également un organe de protection pour la couronne de manipulation. La couronne de manipulation dépasse le pourtour de la carrure afin de faciliter sa commande manuelle afin d'entrainer à la même vitesse toutes les couronnes pour autant qu'aucune d'entre elles ne soit maintenue immobile par le dispositif de sélection susceptible d'immobiliser un pignon de correcteur par la pénétration d'un verrou dans sa denture. Lorsque le dispositif de sélection maintient toutes les couronnes immobiles, il constitue un organe de sécurité évitant de toute déplacement des couronne lors d'une action accidentelle sur la couronne de manipulation. D'autre il est possible de concevoir l'entrainement d'au moins une couronne à une vitesse différente, en modifiant le rapport d'engrenage concerné, ceci afin d'obtenir un déplacement angulaire différent fonction d'un paramètre particulier.

Sur la fig. 4, on remarque la couronne de manipulation du sélecteur 5.1 solidaire de l'arbre de sélection 5, identique à l'arbre d'entrainement, mais dont le carré supèrieur supporte et entraine trois cames superposées 5.21, 5.22 et 5.23 travaillant respectivement avec les extrémités de commande des verrous de sélection 6.21, 6.22 et 6.23 faisant,également office de ressort de positionnement, afin de commander la libération ou le verrouillage des différentes couronnes selon des possibilités prédéterminées. Le pourtour de la couronne de manipulation du sélecteur comprend une denture caractéristique, symbolique 5.11 et 5.12, donnant une indication sur les fonctions sélectionnées.

Dans cette première forme d'exécution le déplacement angulaire de chaque couronne est limité dans un sens jusqu'au moment ou le bras prend appui sur le bras d'une couronne contigue, qu'il entraine alors ou, dans l'autre sens, losqu'un ergot de retenue prend également appui contre un élément d'une couronne contigue pour éviter qu'il ne se dégage de la fente.

Dans certains cas, il peut être nécessaire d'assurer une indépendance totale entre les différentes couronnes, c'est pourquoi une deuxième forme d'exécution dérivée est décrite ci-après.

Sur les fig. 5 et 6, on remarque que trois couronnes 2.1, 2.2 et 2.3 , chacune étant venue d'une seule pièce avec une couronne de commande dentée en prise avec un pignon du correcteur manuel solidaire de la couronne de manipulation 4.1, les foncti ons de sélection étant toujours définies par la couronne de manipulation du selecteur 5.1.

Les formes d'exécution décrites peuvent être appliquées également pour des instruments de bords ou compteurs divers , de même les graduations peuvent etre remplaçées par des inscriptions ou des symboles, la fonction étant alors davantage la lecture d'une indication déterminée plutôt que la détermi nation angulaire d'un secteur déterminé.

Enfin, les couronnes peuvent constituer une lunette tournant, complémentaire et indépendante d'un cadran central , la dite lunette tournante pouvant être logée sur la boite ou sur un tableau de bord, concentriquement à la boîte.

Sue les fig. 7 et 8, on remarque la carrure de la boîte 1 sur laquelle pivote une lunette de commande 1.2 supportant la glace 1.1 et comprenant à sa base une cavité 1.21 dans laquelle est ajusté le bras 2.11 de la couronne 2.1 dont la fente 2.12 se développe en arc de cercle depuis le centre du cadran jusqu'à son pourtour de telle sorte qu'une deuxième couronne , semblable 2.2, profilée par le bord de la fente 2.22, de couleur différente, détermine une esthétique particulière de la face du cadran. Cette deuxième couronne comporte un bras comprenant un ressort sautoir susceptible de s'engager dans l'un des logements 1.01 de la carrure constituant un dispositif de sélection et d'immobilisation de celle-ci lorsque la première couronne se déplace par rapport à elle et pour autant que les deux bras respectifs ne soient pas en contact, car alors les deux couronnes sont déplaçées simulanément.ce qui permet de régler angulairement la position de la deuxième couronne par rapport à la boîte, puis en actionnant la lunette de commande dans le sens opposé, de déplacer alors uniquement la première couronne afin d'obtenir l'effet esthétique désiré. Il est possible de varier à volonté, l'aspect du cadran, les couronnes pivotent autour d'un noyau central solidaire d'une plaque de cadran 3.2 assemblée sur le mouvement 3
Les couronnes peuvent être façonnées afin de présenter, des ouvertures a travers lesquelles apparaissent la face de la couronne inférieure. Ces couronnes peuvent être très minces ( de l'ordre de 0.05 mm ) et réalisées par électro-formage ou attaque chimique ce qui ouvre des possibilités très vastes pour leur façonnage ( fines rainures, trames diverses ) de même la coloration des faces et l'impression d'un motif apparaissant dans un guichet permet de réaliser un cadran fantaisiste ou aide -mémoire ( affichage d'un symbole sélectionné dans un guichet ), ou un jeu utilisant la possibilité de commander par la lunette la variation du graphisme du cadran.

## Revendications

1. Appareil de mesure analogique comprenant au moins une aiguille (3.1) se déplaçant en regard d'un cadran (3.2) constitué au moins partiellement par au moins deux couronnes distinctes (2.1; 2.2; 2.3), concentriques à l'aiguillage et fendues radialement, l'une passant à travers la fente de l'autre de telle sorte qu'elle lui soit partiellement superposée et détermine deux secteurs de couronnes constituant des zones distinctes particulières du cadran, caractérisé par le fait que chaque couronne (2.1; 2.2; 2.3) comprend un bras radial (2.13) solidaire d'une couronne de commande (2.14) concentrique déterminant sa position angulaire, l'une des couronnes de commande (2.14) au moins pouvant être actionnée par un organe d'un correcteur manuel (4.1) pour modifier sa position angulaire.

2. Appareil selon la revendication 1, caractérisé par le fait que le cadran est constitué de plusieurs couronnes (2.1; 2.2; 2.3) de forme identique mais de couleur distincte, chaque couronne étant façonnée d'une pièce avec un bras radial et une couronne de commande comprenant une denture (2.15) engrenant avec un pignon particulier (4.2) du correcteur manuel (4.1).

3. Appareil selon la revendication 2, caractérisé par le fait que tous les pignons particuliers (4.2) sont portés par un arbre (4) de correcteur unique, perpendiculaire au plan du cadran, les entrainant chacun d'eux à la même vitesse angulaire afin de modifier simultanément la position angulaire des différents secteurs par rapport à l'aiguillage pour autant qu'au moins l'un d'eux ne soit pas verrouillé sous l'action d'un sélecteur distinct (6.2), réglé manuellement, afin de modifier la valeur angulaire d'au moins une zone particulière.

4. Appareil selon la revendication 3, caractérisé par le fait que le dispositif de sélection comporte une position de verrouillage de toutes les couronnes (2.1; 2.2; 2.3) afin qu'elles restent immobiles si l'on actionne accidentellement le correcteur manuel (4.1).

5. Appareil selon la revendication 1, caractérisé par le fait que les couronnes (2.1; 2.2; 2.3) constituent une lunette tournante entourant un cadran central (3.2).

6. Appareil selon la revendication 1, caractérisé par une boîte dont la face frontale supportant la glace (1.1) est constituée par une lunette (1.2) pivotant sur la carrure et comprenant un élément de liaison (1.21) la rendant solidaire du bras radial (2.11) de l'une des couronnes (2.1) dont elle constitue la couronne de commande ainsi que le correcteur manuel.

7. Appareil selon la revendication 1, caractérisé par une couronne (2.1) maintenue normalement immobile, avec une position angulaire déterminée de sa fente, par son bras radial (2.11) comprenant un élément de liaison (2.21) élastique appuyant contre la paroi cylindrique d'un logement (1.01) intérieur de la boîte constituant la couronne de commande, ledit élément de liaison pouvant glisser dans le logement lorsque son bras radial est sollicité par le bras radial (2.11) d'une couronne contiguë qui l'entraîne alors dans sa rotation en modifiant la position angulaire de sa fente.

8. Appareil selon la revendication 1, caractérisé par des couronnes façonnées avec des motifs décoratifs distincts permettant de faire varier l'esthétique du cadran.

9. Appareil selon la revendication 1, caractérisé par une couronne comprenant au moins une ouverture à travers laquelle apparaît la couronne située au-dessous afin de créer un effet particulier.

10. Appareil selon l'une des revendications 1 à 9, caractérisé par le fait qu'il constitue une montre.

## Claims

1. Analogical measuring apparatus comprising at least one hand (3.1) displacing itself with respect to a dial (3.2) constituted by at least partially by at least two distinct crowns (2.1; 2.2; 2.3), which are concentric to the hand and radially sloted, the one passing through the slot of the other in such a manner that it be partially superposed and determines two crown sectors forming distinct zones of the dial, characterized by the fact that each crown (2.1; 2.2; 2.3) comprises a radial arm (2.13) fast with a control crown (2.14) which is concentric and determining its angular position, one of the control crowns (2.14) at least being able to be actuated by means of a manual correcting member (4.1) to modify its angular position.

2. Apparatus according to claim 1, characterized by the fact that the dial is formed of a plurality of crowns (2.1; 2.2; 2.3) of identical shape but of different colors, each crown being made in only one piece but with a radial arm and a control crown comprising a toothing (2.15) meshing with a particular pinion (4.2) of the manual corrector (4.1).

3. Apparatus according to claim 2, characterized by the fact that the distinct pinions (4.2) are carried by a unique correcting shaft(4), perpendicular to the plan of the dial, dragging each of them at the same angular speed in order to modify simultaneously the angular position of the different sectors with respect to the hand provided that at least one of them is not locked under the action of a distinct selector (6.2) manualy set, in order to modify the angular value of at least one of the distinct zone.

4. Apparatus according to claim 3, characterized by the fact the selecting device comprises a locking position for all the crowns (2.1; 2.2; 2.3) so that they remain still if one actuate accidentaly the manual corrector (4.1).

5. Apparatus according to claim 1, characterized by the fact that the crowns (2.1; 2.2; 2.3) constitute a rotating bezel surounding the central dial (3.2).

6. Apparatus according to claim 1, characterized by a casing the front face of which supporting the mirror (1.1) is constituted by a bezel (1.2) rotating on a case and comprising a connecting element (1.21) joining it to the radial arm (2.11) of one of the crowns (2.1) of which it constitutes the control crown as well as the manual corrector.

7. Apparatus according to claim 1, characterized by a crown (2.1) normally held still, with a determined angular position of its slot, by its radial arm (2.11) comprising a connnecting element (2.21) which is resilient and bearing against a cylindrical wall of a housing (1.01) inside the casing constituting the control crown, the said connecting member being able to slide in this housing when its radial arm is solicited by the radial arm (2.11) of a neighbour crown which drives it in rotation by modifying its angular position of its slot.

8. Apparatus according to claim 1, characterized by crowns provided with decorative members which are distinct and permit to vary the esthetical outlook of the dial.

9. Apparatus according to claim 1, characterized by a crown comprising at least one opening through which the crown is to be seen in order to create a particular effect.

10. Apparatus according to one of the claims 1 to 9, characterized by the fact that it constitutes a watch.

## Patentansprüche

1. Analogmessgerät mit mindestens einem Zeiger (3.1), der sich gegenüber einer Anzeigefläche (3.2) bewegt, welche mindestens teilweise durch mindestens zwei getrennte, konzentrisch zur Zeigervorrichtung angeordnete und radial durchbrochene Kränze (2.1; 2.2; 2.3) gebildet wird, wobei der Kranz durch den Durchbruch des anderen verläuft, derart, dass er ihm teilweise überlagert ist und zwei Sektoren der Kränze bestimmt, welche verschiedene getrennte Zonen des Anzeigefeldes bilden, dadurch gekennzeichnet, dass jeder Kranz (2.1; 2.2; 2.3) einen radialen, mit einem konzentrischen Steuerkranz (2.14) verbundenen Arm (2.13) aufweist, welcher seine Winkellage bestimmt, wobei mindestens einer der Steuerkränze (2.14) durch ein Organ einer manuellen Korrektureinrichtung (4.1) betätigbar ist, um seine Winkellage zu verändern.

2. Analogmessgerät nach Anspruch 1, dadurch gekennzeichnet, dass die Anzeigefläche durch mehrere Kränze (2.1; 2.2; 2.3) von gleicher Form aber unterschiedlicher Farbe gebildet wird, wobei jeder Kranz in einem Stück mit einem radialen Arm und einem Steuerkranz geformt ist, welcher eine Zahnung (2.15) aufweist, die mit einem zugehörigen Getriebezahnrad (4.2) der manuellen Korrektureinrichtung (4.1) im Eingriff steht.

3. Analogmessgerät nach Anspruch 2, dadurch gekennzeichnet, dass alle zugehörigen Getriebezahnräder (4.2) von einer einzigen senkrecht zur Ebene der Anzeigfläche verlaufenden Korrekturachse (4) getragen sind, welche jedes von ihnen mit gleicher Winkelgeschwindigkeit antreibt, um gleichzeitig die Winkellage der getrennten Sektoren gegenüber der Zeigervorrichtung zu verändern, sofern nicht zumindest eines davon durch die Betätigung einer gesonderten manuell geregelten Wahleinrichtung verriegelt wird zur Veränderung des Winkelwertes von mindestens einer der getrennten Zone.

4. Analogmessgerät nach Patentanspruch 3, dadurch gekennzeichnet, dass die Wahleinrichtung eine Verriegelungsstellung aller Kränze (2.1; 2.2; 2.3) aufweist, damit sie sich bei einer zufälligen Betätigung der manuellen Korrektureinrichtung (4.1) nicht bewegen.

5. Analogmessgerät nach Patentanspruch 1, dadurch gekennzeichnet, dass die Kränze (2.1; 2.2; 2.3) eine drehende, eine zentrale Anzeigescheibe (3.2) umgebende Lünette bilden.

6. Analogmessgerät nach Patentanspruch 1, gekennzeichnet durch ein Gehäuse, dessen das Glas (1.1) tragende Frontseite durch eine auf der Gehäusschulter schwenkbar angeordnete und ein Verbindungsglied (1.21) aufweisende Lünette (1.2) gebildet ist, über welches Verbindungsglied sie mit dem radialen Arm (2.11) des einen der Kränze (2.1) verbunden ist, von welchen sie den Steuerkranz sowie die manuelle Korrektureinrichtung bildet.

7. Analogmesseinrichtung nach Patentanspruch 1, gekennzeichnet durch einen Kranz (2.1), welcher normalerweise mittels seines radialen Armes (2.11) in einer durch seinen Durchbruch bestimmten Winkellage unbeweglich gehalten wird, welcher Arm ein elastisches Verbindungselement (2.21) aufweist, das sich an der zylindrischen Wandung einer inneren Ausnehmung (1.01) des Gehäuses abstützt, welche den Steuerkranz bildet, wobei das genannte Verbindungselement in der Ausnehmung gleiten kann, wenn sein radialer Arm durch den radialen Arm (2.11) eines angrenzenden Kranzes dazu veranlasst wird, welch letzterer Arm ihn bei seiner Drehung mitnimmt unter Aenderung der Winkellage seines Durchbruches.

8. Analogmesseinrichtung nach Anspruch 1, gekennzeichnet durch mit unterschiedlichen dekorativen Elementen hergestellte Kränze, welche erlauben, die Aesthetik der Anzeigefläche zu verändern.

9. Analogmesseinrichtung nach Anspruch 1, gekennzeichnet durch einen Kranz, welcher mindestens eine Oeffnung aufweist, durch welche der darunterliegende Kranz sichtbar ist, um eine besondere Wirkung zu schaffen.

10. Analogmesseinrichtung nach einem der Ansprüche 1 bis 9, dadurch gekennzeichnet, dass sie eine Uhr bildet.
